# EUROPÄISCHE PATENTSCHRIFT

(11) **EP 0 439 674 B1**
(45) Veröffentlichungstag und Bekanntmachung des Hinweises auf die Patenterteilung: **13.04.1994**
(21) Anmeldenummer: 90117089.4
(22) Anmeldetag: 05.09.1990
(51) Int. Cl.: B07C 5/34, B07C 5/342, B07C 5/36

(54) **Vorrichtung zum Sortieren von Abfällen**
Device for sorting waste
Dispositif pour trier des déchets

(30) Priorität: 31.01.1990 DE 4002806
(43) Veröffentlichungstag der Anmeldung: 07.08.1991
(73) Patentinhaber: EDELHOFF POLYTECHNIK GMBH & CO., D-58640 Iserlohn (DE)
(72) Erfinder: Edelhoff, Gustav, D-5860 Iserlohn (DE)
(74) Vertreter: Gossel, Hans K., Dipl.-Ing.

(56) Entgegenhaltungen:
- EP-A- 0 046 624
- DE-A- 3 520 486
- GB-A- 2 134 661
- US-A- 4 309 600
- US-A- 4 843 561
- "KLEINE ENZYKLOPÄDIE TECHNIK", 1957, Verlag Enzyklopädie Leipzig, Seiten 368-369

## Beschreibung

Die Erfindung betrifft eine Vorrichtung zum Sortieren von Abfällen mit mindestens einem Transportband, oberhalb dessen ein Magnetabscheider angeordnet ist.

Aufgrund der zunehmenden Erkenntnis, daß die Rohstoffvorräte nur in begrenztem Umfang vorhanden sind, hat gerade in den letzten Jahren die Wiederverwertung von recyclingfähigen Abfallprodukten immer mehr an Bedeutung gewonnen. Hierzu wäre es wünschenswert, daß die Abfälle entsprechend ihrer Bestandteile unmittelbar beim Abfallproduzenten, beispielsweise dem jeweiligen Haushalt, sortiert zwischengelagert würden, so daß eine je nach Abfallart eine getrennte Einsammlung der Abfälle ermöglicht würde. Leider hat sich bislang das getrennte Einsammeln der Abfälle unmittelbar beim Abfallerzeuger, beispielsweise dem Haushalt, noch nicht durchsetzen können. Daher muß das Auftrennen der Abfälle nach ihren Bestandteilen von dem Abfallbeseitiger durchgeführt werden.

Während beim Hausmüll früher häufig Asche mit Kohleresten anfiel, besteht dieser heute überwiegend aus Verpackungsmaterial (beispielsweise aus Papier, Kunststoff, Glas, Blech), Küchenabfällen und verbrauchten Konsumgütern. Je nach Müllkomponente sind bestimmte Wiederaufarbeitungs- bzw. Beseitigungsverfahren besonders geeignet. Verpackungsmaterial kann allgemein wieder einem Recycling zugeführt werden oder es kann andererseits auch verbrannt werden. Glas und Metalle eignen sich besonders gut für ein Recycling. Küchenabfälle können der Kompostierung zugeführt werden.

Eine Trennung der Abfälle nach ihren Bestandteilen erfolgt bislang durch mühsame Handarbeit unter starker Schmutz- und Geruchsbelastung. Dabei werden die einzelnen Abfallkomponenten durch Arbeiter von einem Transportband (auf dem der Abfall zuvor ausgebreitet wurde) geklaubt. Zum Aussortieren von Eisenmetallen aus dem Abfall ist es auch schon bekannt, oberhalb des Transportbandes einen Magnetabscheider anzuordnen.

Aus der US-A-4 309 600, der EP-A 1 046 624 und der Veröffentlichung "Kleine Enzyklopädie Technik", 1957, Verlag Enzyklopädie Leipzig, S. 368 und 369, ist es grundsätzlich bereits bekannt, zu sortierende Gegenstände auf parallel zueinander laufenden Transportbändern abzulegen.

Ausgehend von dem eingangs genannten Stand der Technik stellt sich die Aufgabe, eine Vorrichtung zum Sortieren von Abfällen an die Hand zu geben, die automatisiert ist, so daß sich ein nur unter starker Schmutz- und Geruchsbelastung durchzuführendes Handklauben der einzelnen Abfallbestandteile erübrigt.

Die Lösung dieser Aufgabe ergibt sich aus dem kennzeichnenden Teil des Patentanspruchs 1. Erfindungsgemäß erstreckt sich über die Breite des Transportbandes mindestens ein Sensor. Entlang zumindestens einer Teillänge des Transportbandes ist parallel zu diesem mindestens ein weiteres Transportband angeordnet und zwischen den Transportbändern sind verfahrbare Greifroboter vorgesehen, die in Folge von Signalen des zuvor genannten mindestens einen Sensors verfahrbar sind. Bei einer derartigen Vorrichtung können für verschiedene Müllkomponenten verschiedene Sensoren vorgesehen werden, die dann mit einer der Anzahl der Sensoren entsprechenden Anzahl von Greifrobotern gekoppelt sind. Erkennt ein Sensor eine bestimmte Müllkomponente, so wird deren Lage auf dem Transportband festgestellt und über ein entsprechendes Rechnerprogramm ausgerechnet, wann die entsprechende Stelle des Transportbandes in Laufrichtung zu dem Punkt weitertransportiert ist, an welchem der Greifroboter zugreifen kann. Dieser Greifroboter wird entsprechend durch ein Steuerprogramm angesteuert, so daß er nach der zuvor ausgerechneten Zeitverzögerung das durch den Sensor geortete Abfallstück vom Transport aufnehmen kann. Anschließend wird der Greifroboter zu einem parallel laufenden Transportband verfahren, auf das er das entsprechende Abfallstück ablegen kann. Damit ist jedem für eine bestimmte Abfallsorte zuständigen Greifroboter ein gesondertes Transportband zugeordnet. Selbstverständlich können pro Transportband für eine Abfallart auch mehrere Greifroboter vorgesehen werden.

Gem. einer vorteilhaften Ausgestaltung der Erfindung kann der Magnetabscheider aus einem mit Magneten bestückten Transportband bestehen, das im wesentlichen senkrecht zur Laufrichtung des Transportbandes ausgerichtet ist. Hierdurch können in vorteilhafter Weise kontinuierlich Eisenmetalle ausgesondert werden. Quer zum Transportband des Magnetabscheiders kann ein Abstreifer angeordnet sein, unterhalb dessen ein Sammelbehälter zum Auffangen der Eisenmetallabfälle aufgestellt ist. Dadurch können die an den Magneten anhaftenden Eisenbestandteile problemlos von dem kontinuierlich laufenden Transportband gelöst und gleichzeitig aufgesammelt werden.

Die Sensoren können kapazitive, induktive, Ultraschall-, Infrarot- oder visuelle Sensoren oder Kombinationen von diesen sein. Dabei ist sie nach der zu dektierenden Müllsorte abzustimmen, welche Sensoren sich am besten zur Lagebestimmung des Mülls auf dem Transportband eignet.

Gem. einer weiteren vorteilhaften Ausgestaltung der Erfindung sind die durch die Sensorsignale gesteuerten Greifroboter senkrecht zur Laufrichtung der parallel zueinander ausgerichteten Transportbänder verfahrbar.

Ein Sensor kann mehrere Greifroboter steuern oder mehrere Sensoren können einen Greifroboter steuern.

Am Ende sämtlicher Transportbänder sind Sammelbehältnisse zur Aufnahme des sortierten Mülls aufgestellt. Vorteilhaft handelt es sich hier um auswechselbare Container, die von entsprechenden Transportfahrzeugen aufgenommen werden können, so daß die entsprechende Müllkomponente in einfacher Art und Weise zur Recyclinganlage transportiert werden kann.

Oberhalb des Aufgabepunkts des Transportbandes kann ein Lager- und Aufgabesilo angeordnet sein. Um eine gleichmäßige Verteilung des Mülls über das Transportband und eine Vereinzelung desselben zu erreichen, wird unterhalb des Lager- und Aufgabesilos vorzugsweise eine Vereinzelungseinrichtung angeordnet.

Um sicherzustellen, daß das Transportband vollständig entleert wird, kann den Greifrobotern eine gegebenenfalls robotergestützte Absaugung nachgeschaltet sein, die eventuell nicht erkannte Kleinteile erfassen und in ein separates Behältnis fördern kann.

Als Sensor wird mindestens ein Röntgendurchleuchtungssensor vorgesehen. Derartige Röntgendurchleuchtungssensoren werden beispielsweise schon bei der Durchleuchtung von Gepäckstücken auf Flughäfen verwendet. Bei der erfindungsgemäßen Vorrichtung können derartige Sensorgen besonders vorteilhaft zum Erkennen der Abfallart sowie der Position des jeweiligen Abfallstücks auf dem Transportband verwendet werden. Zu diesem Zweck ist beispielsweise links und rechts und/oder oberhalb und unterhalb des Transportbandes ebenfalls jeweils mindestens eine senkrechte bzw. waagerechte Platte angeordnet, die auf der einen Seite mit mindestens einer Röntgenröhre versehen ist und auf der anderen Seite des Transportbandes eine entsprechende Bildverstärkerplatte zur Überspielung des aufgenommenen Bildes auf einen Empfänger enthält. Zu diesem Zweck ist die Bildverstärkerplatte mit einer Leuchtschicht versehen, die eine Quantenaufnahme erzeugt. Über Dynoden wird der auftreffende Kathodenstrahl verstärkt und an einen Empfänger zur Auswertung weitergeleitet. Alternativ kann das auf der Bildverstärkerplatte erzeugte Bild mit einer Kamera aufgenommen werden und entsprechend an den Empfänger weitergeleitet werden. Über eine stroboskopierende Röntgenröhre wird der auf einem Transportband vorbei geförderte Abfall durchleuchtet. Aufgrund der unterschiedlichen Helligkeit und der Konturen des durchleuchteten Materials kann seine Dichte und damit die Abfallart bestimmt werden. Rechnergestützt kann der Flächenschwerpunkt des Materials und die Position auf dem Förderband bestimmt werden.

Entlang des Förderbandes ist ein erster Röntgendurchleuchtungssensor zur Erfassung stark strahlenhemmenden Abfalls angeordnet, auf den ein durch diesen gesteuerter Greifroboter zur Entfernung des stark strahlenhemmenden Abfalls und ein weiterer Röntgendurchleuchtungssensor in Laufrichtung des Transportbandes folgen.

Weitere Einzelheiten und Vorteile der vorliegenden Erfindung werden anhand eines in der beigefügten Zeichnung dargestellten Ausführungsbeispiels im folgenden näher erläutert. Es zeigen:
- Fig. 1:: eine schematische Gesamtansicht einer beispielhaften Ausführung der erfindungsgemäßen Vorrichtung zum Sortieren von Abfällen und
- Fig. 2:: eine schematische Darstellung eines Teiles einer modifizierten Ausführungsform der erfindungsgemäßen Vorrichtung.

Bei der in der Figur dargestellten Vorrichtung 10 zum Sortieren von Abfällen ist oberhalb des Aufgabepunktes eines Transportbandes 12 ein Lager- und Aufgabesilo 30 angeordnet. Dieses Silo wird beispielsweise mit Hausmüll beschickt, welcher von Müllsammelfahrzeugen des Abfallbeseitigers angeliefert wird. Um eine gleichmäßige Verteilung des aus dem Lager- und Aufgabesilo 30 austretenden Mülls auf dem Transportband 12 zu erreichen, ist unterhalb dessen Austrittsöffnung eine Vereinzelungseinrichtung 32 angeordnet. Diese besteht bei dem hier vorliegenden Ausführungsbeispiel aus flach angebrachten Flächen, die sich über die Breite des Förderbandes 12 erstrecken.

Der über die Breite des Transportbandes verteilte Abfall wird mit der Geschwindigkeit v des Transportbandes in Pfeilrichtung gefördert.

In Laufrichtung des Transportbandes 12 ist hinter der Vereinzelungsvorrichtung 32 ein Magnetabscheider angeordnet. Dieser Magnetabscheider besteht im wesentlichen aus einem weiteren Transportband 14, das senkrecht zur Laufrichtung des Transportbandes 12 ausgerichtet ist. Das Transportband 14 selbst ist mit Magneten bestückt, so daß es entsprechend magnetische Teile des Abfalles vom Transportband 12 aufnimmt und bis zu einem am Ende des Transportbandes 14 angeordneten Abstreifer transportiert. Dort wird der aufgenommene Eisenmetallschrott vom magnetischen Transportband 14 abgestreift und in einem unterhalb des Abstreifers 22 angeordneten Sammelbehältnis 24 aufgefangen. Dieses Sammelbehältnis ist in der Figur nur schematisch dargestellt und wird üblicherweise ein auswechselbarer Container sein.

In Laufrichtung des Transportbandes sind dem Magnetabscheider das Transportband überspannende Sensoren 16,16',16'' vorgesehen. In diesem Beispiel sind drei Sensoren für unterschiedliche Müllkomponenten dargestellt. Selbstverständlich kann die Zahl der Sensoren entsprechend den zu recycelnden Müllbestandteilen weiter erhöht werden. Die Sensoren 16,16',16'', die als kapazitive, induktive, Ultraschall-, Infrarot- oder visuelle Sensoren ausgebildet sein können, detektieren die Lage eines bestimmten Abfallstücks aus dem jeweils entsprechenden Material in x-Richtung. Das Förderband kann getaktet werden, so daß es erst dann die Sensoren durchläuft, wenn eine bestimmte Müllmenge auf dem Band liegt.

In dem Bereich des Transportbandes 12, der hinter den Sensoren 16,16',16'' liegt, sind weitere Transportbänder 18,18',18'', 18''' parallel zu diesem angeordnet. Senkrecht zu diesen Transportbändern 12, 18,18',18'',18''' sind Greifroboter 20,20',20'' entlang Portalen 21,21',21'' verfahrbar. Die Greifroboter 20,20',20'' werden nun entsprechend der durch das Sensorsignals des jeweils zugeordneten Sensors 16,16',16'' festgelegten x-Position des betreffenden Abfallstücks angesteuert. Das heißt, daß der entsprechende Greifroboter 20,20',20'' oberhalb des Transportbandes 12 auf dem Portal 21,21',21'' in die entsprechende x-Position verfahren wird. Nach einem bestimmten Zeitintervall, das aus der Geschwindigkeit oder aus der Taktfrequenz des Transportbandes und dem Abstand zwischen dem jeweiligen Sensor 16,16',16'' und dem jeweils zugeordneten Greifroboter 20,20',20'' errechnet wird, ergreift der Greifroboter 20, 20', 20'' das Abfallstück. Dieses wird aufgenommen und auf dem jeweils dem Greifroboter zugeordneten Transportband 18,18', 18'' abgelegt, wo es bis zu einem Sammelbehältnis 28,28', 28'' weitertransportiert wird.

Grundsätzlich kann jeder Roboter einer bestimmten Abfallart zugeteilt sein. Es ist aber auch möglich, daß ein Roboter durch mehrere Sensoren angesteuert wird und mehrere parallele Transportbänder bedient. Ein Sensor kann auch mehrere Roboter steuern, die den aussortierten Abfall auf einem Transportband ablegen. Im hier vorliegenden Ausführungsbeispiel weisen die Greifroboter 20,20',20'' einen Einfachgreifarm auf. Selbstverständlich können auch Mehrfachgreifarme an den Greifrobotern 20,20',20'' vorgesehen sein. Weiterhin müssen die Transportbänder nicht, wie hier gezeigt, parallel ausgerichtet sein.

Mittels dieser Vorrichtung können beispielsweise Recyclinggüter wie Papier, Glas, Blech, Gummi und organische Abfälle gesammelt werden. Nicht zu recycelndes Material bleibt auf dem Transportband 12 liegen und wird in dem Sammelbehältnis 26 aufgefangen. Dieser nicht wiederverwertbare Abfall kann beispielsweise einer Müllverbrennungsanlage zugeführt werden.

Der in Fig. 2 dargestellte Ausschnitt der modifizierten Ausführungsform der erfindungsgemäßen Vorrichtung ist dem Magnetabscheider 14 (vgl. Fig. 1) nachgeschaltet. In Transportrichtung des Förderbands 12 (Pfeilrichtung) ist zunächst ein zellenartiger Durchleuchtungssensor 40 angeordnet, in welchem über die Platten 42 und 44 die Durchleuchtung erfolgt. Der Durchleuchtungssensor 40 kann z.B. dazu dienen, starke Strahlenhemmer, wie z.B. Blei, in einer ersten Vorauswahl auf dem Transportband festzustellen. Zu diesem Zweck ist in einer der beiden Platten 42 oder 44 mindestens eine Röntgenröhre installiert. Stroboskopierend wird der auf dem Transportband 12 vorbeigeförderte Abfall durchleuchtet. Die Bildverstärkerplatte,die in der jeweils gegenüberliegenden Platte 42 oder 44 angeordnet ist, gibt das aufgenommene Bild an einen nicht dargestellten Rechner weiter. Über diesen Rechner wird mindestens ein Greifroboter 46 entsprechend der Signale über Position, Art und Flächenschwerpunkt des Abfalls angesteuert, so daß dieser stark strahlenhemmende Abfall vom Transportband 12 aufgenommen und in einem Behältnis 48 abgelegt werden kann.

Der von den starken Strahlenhemmern auf diese Weise befreite Abfallstrom wird über das Transportband 12 zu einem weiteren Röntgendurchleuchtungssensor 50 gefördert, der ebenfalls mit zwei senkrecht oder waagerecht angeordneten Platten 52 und 54 mit einer stroboskobierenden Röntgenröhre und einer entsprechenden Bildverstärkung versehen ist. Die Platte 54 ist über eine Leitung mit einem Empfänger 56 verbunden. Die Auswertung der unterschiedlichen Helligkeiten, die ein Maß für die Dichteunterschiede und damit zur Materialerkennung dienen, erfolgt über einen Rechner 58. Gleichfalls wird mit Hilfe der Schwerpunktsermittlung über die Bildauswertung die Lage auf dem Band ermittelt. Ein so ermittelter Koordinatendatensatz wird anschließend der Steuerung 60 für die Greifroboter 20,20',20'' geleitet.

Der aussortierte recycelbare Abfall wird anschließend einer Wiederverwertung zugeführt, während der nicht aussortierte Abfall beispielsweise in einer Müllverbrennungsanlage entsorgt werden kann.

## Patentansprüche

1. Vorrichtung zum Sortieren von Abfällen mit mindestens einem Transportband (12), oberhalb dessen ein Magnetabscheider (14) angeordnet ist,
dadurch gekennzeichnet,
daß dem Magnetabscheider (14) in Förderrichtung nachgeordnet ein Röntgendurchleuchtungssensor (40) angeordnet ist, mit dem der auf dem Transportband (12) vorbeigeförderte Abfall stroboskopierend durchleuchtet wird, wobei von einer Bildverstärkerplatte (42;44), die in einer von jeweils gegenüberliegenden Platten (42;44) angeordnet ist, das aufgenommene Bild an einen Rechner weitergegeben wird, daß über den Rechner ein Greifroboter (46) entsprechend der Signale über Position, Art und Flächenschwerpunkt des Abfalls angesteuert wird, so daß der stark strahlenhemmende Abfall vom Transportband (12) aufgenommen und in einen Behälter (48) ablegbar ist, daß in Förderrrichtung ein weiterer Röntgendurchleuchtungssensor (50) angeordnet ist, daß die durch diese aufgenommenen unterschiedlichen Helligkeiten, die ein Maß für die Dichteunterschiede des Abfalls darstellen, von einem Rechner (58) verarbeitet werden, daß die jeweils über dem Röntgendurchleuchtungssensor (50) bestimmten Lagekoordinaten des Abfalls an Greifroboter (20,20',20'') gegeben werden, die den Abfall ergreifen und auf mindestens ein zumindest entlang einer Teillänge des Transportbanden (12) parallel zu diesem verlaufendes weiteres Transportband (18,18',18'') ablegen.

2. Vorrichtung nach Anspruch 1, dadurch gekennzeichnet, daß der Magnetabscheider aus einem mit Magneten bestückten Transportband (14) besteht, das im wesentlichen senkrecht zur Laufrichtung des Transportbandes (12) ausgerichtet ist.

3. Vorrichtung nach Anspruch 2, dadurch gekennzeichnet, daß dem Transportband (14) des Magnetabscheiders ein Abstreifer (22) zugeordnet ist, unterhalb dessen ein Sammelbehältnis (24) aufgestellt ist.

4. Vorrichtung nach einem der Ansprüche 1-3, dadurch gekennzeichnet, daß zusätzlich zu dem Röntgendurchleuchtungssensor (50) Sensoren (16,16',16'') vorhanden sind, die ebenfalls zur Steuerung der Greifroboter (20,20',20'') dienen, wobei die Sensoren kapazitive, induktive, Ultraschall-, Infrarot- oder visuelle Sensoren oder Kombinationen von diesen sind.

5. Vorrichtung nach einem der Ansprüche 1-4, dadurch gekennzeichnet, daß die gesteuerten Greifroboter (20,20',20'') senkrecht zur Laufrichtung der Transportbänder (18,18',18'', 18''') verfahrbar sind.

6. Vorrichtung nach einem der Ansprüche 1-5, dadurch gekennzeichnet, daß ein Sensor (16,16',16'') mehrere Greifroboter steuert oder daß mehrere Sensoren (16,16',16'') einen Greifroboter steuern.

7. Vorrichtung nach einem der Ansprüche 1-6, dadurch gekennzeichnet, daß am Ende der Transportbänder (12; 18,18',18'',18''') Sammelbehältnisse (26;28,28', 28'',28''') zur Aufnahme des sortierten Mülls stehen.

8. Vorrichtung nach einem der Ansprüche 1-7, dadurch gekennzeichnet, daß oberhalb des Aufgabepunkts des mindestens einen Transportbandes (12) ein Lager- und Aufgabesilo (30) angeordnet ist.

9. Vorrichtung nach einem der Ansprüche 1-8, dadurch gekennzeichnet, daß unterhalb des Lager- und Aufgabesilos (30) eine Vereinzelungseinrichtung (32) angeordnet ist.

10. Vorrichtung nach einem der Ansprüche 1-9, dadurch gekennzeichnet, daß den Greifrobotern (20,20',20'') eine oberhalb des Transportbandes (12) angeordnete Absaugung nachgeschaltet ist.

## Claims

1. Device for sorting waste, comprising at least one conveyor belt (12), above which there is disposed a magnetic separator (14),
characterised in that
there is disposed downstream of the magnetic separator (14), in the direction of travel, an X-ray transillumination sensor (40) with which the waste being transported past on the conveyor belt (12) is transilluminated stroboscopically, the image recorded being transmitted to a computer by an image intensifier disk (42; 44) which is disposed in one of a respective mutually opposing pair of disks (42; 44), that a grab robot (46) is driven by the computer in response to the signals giving the position, nature and area centre of gravity in such a way that waste which is highly opaque to the beam can be picked up from the conveyor belt (12) and deposited in a container (48), that there is a further X-ray transillumination sensor (50) disposed in the direction of travel, that the different luminosities detected thereby, which constitute a measure of the differences in the density of the waste, are processed by a computer (58), that the position coordinates of the waste, which are determined in each case by the X-ray transillumination sensor (50), are transmitted to grab robots (20, 20', 20''), which grab the waste and deposit it on at least one further conveyor belt (18, 18', 18'') running along at least part of the length of the conveyor belt (12) and parallel thereto.

2. Device as claimed in Claim 1, characterized in that the magnetic separator consists of a conveyor belt (14) equipped with a magnet, which is aligned substantially perpendicularly to the direction of travel of the conveyor belt (12).

3. Device as claimed in Claim 2, characterised in that there is a scraper (22) allocated to the conveyor belt (14) of the magnetic separator, with a collection container (24) placed beneath it.

4. Device as claimed in any of Claims 1-3, characterised in that, in addition to the X-ray transillumination sensor (50), there are sensors (16, 16', 16'') present which likewise serve to control the grab robots (20, 20', 20''), said sensors being capacitive, inductive, ultrasonic, infra-red or visual sensors or combinations thereof.

5. Device as claimed in any of Claims 1-4, characterized in that the controlled grab robots (20, 20', 20'') can be moved perpendicularly to the direction of travel of the conveyor belts (18, 18', 18'', 18''').

6. Device as claimed in any of Claims 1-5, characterized in that one sensor (16, 16', 16'') controls more than one grab robot or that more than one sensor (16, 16', 16'') controls one grab robot.

7. Device as claimed in any of Claims 1-6, characterized in that collection containers (26; 28, 28', 28'', 28''') are available at the end of the conveyor belts (26; 18, 18', 18'', 18''') to receive the sorted waste.

8. Device as claimed in any of Claims 1-7, characterised in that there is a storage and charging silo (30) disposed above the charging point of the at least one conveyor belt (12).

9. Device as claimed in any of Claims 1-8, characterised in that there is a singulating device (32) disposed beneath the storage and charging silo (30).

10. Device as claimed in any of Claims 1-9, characterised in that, downstream of the grab robots (20, 20', 20''), there is an extraction system disposed above the conveyor belt (12).

## Revendications

1. Dispositif pour trier les déchets, comportant au moins une bande transporteuse [12] au-dessus de laquelle est disposé un séparateur magnétique [14],
caractérisé en ce que
en aval du séparateur magnétique [14], en direction du transport, un capteur de transillumination aux rayons-X est disposé [40] au moyen duquel les déchets qui sont transportés sur la bande transporteuse [12] sont stroboscopiquement transilluminés, l'image enregistrée étant transmise à un ordinateur par un disque d'intensification de l'image [42 ; 44] qui est disposé dans un de deux disques [48, 44] se faisant mutuellement face, qu'un robot grappin est entraîné par l'ordinateur en réaction aux signaux indiquant la position, la nature et la zone de centre de gravité de manière à ce que le déchet qui est hautement opaque aux rayons peut être saisi sur la bande transporteuse [12] et déposé dans un conteneur [48], qu'un capteur de transillumination aux rayons-X [50] supplémentaire est prévu, disposé en direction du transport, que les différentes luminosités détectées de la sorte, qui constituent une mesure de la différence de densité des déchets, sont traitées par un ordinateur [58], que les coordonnées de position des déchets qui sont déterminées dans chaque cas par le capteur de transillumination aux rayons-X [50] sont transmises aux robots grappins [20, 20, 20''], qui saisissent les déchets et les déposent sur au moins une bande transporteuse supplémentaire [18, 18', 18''] qui se déplace le long d'au moins une partie de la longueur de la bande transporteuse [12] et est parallèle à cette dernière.

2. Dispositif selon la revendication 1, caractérisé en ce que le séparateur magnétique consiste en une bande transporteuse [14] équipée d'un aimant qui est aligné de manière substantiellement perpendiculaire par rapport à la direction de transport de la bande transporteuse [12].

3. Dispositif selon la revendication 2, caractérisé en ce qu'un racloir [22] est associé à la bande transporteuse [14] du séparateur magnétique avec un conteneur de rammassage [24] disposé dessous.

4. Dispositif selon l'une quelconque des revendications 1 à 3, caractérisé en ce qu'en plus du capteur de transillumination aux rayons-X [50] il y a des capteurs [16, 16', 16''] en présence qui, de la même manière, servent à commander les robots grappins [20, 20', 20''], lesdits capteurs étant des capteurs capacitifs, inductifs, ultrasoniques, infra-rouges ou visuels, ou des combinaisons de ceux-ci.

5. Dispositif selon l'une quelconque des revendications 1 à 4, caractérisé en ce que les robots grappins [20, 20, 20''] commandés peuvent se mouvoir perpendiculairement par rapport à la direction de transport des bandes transporteuses [18, 18', 18'', 18'''].

6. Dispositif selon l'une quelconque des revendications 1 à 5, caractérisé en ce qu'un capteur [16, 16', 16''] commande plusieurs robots grappins ou que plusieurs capteurs [16, 16', 16''] commandent un robot grappin.

7. Dispositif selon l'une quelconque des revendications 1 à 6, caractérisé en ce que des conteneurs de ramassage [26 ; 28, 28', 28'', 28'''] sont disposés à l'extrémité des bandes transporteuses [26 ; 18, 18', 18'', 18'''] pour recevoir les déchets triés.

8. Dispositif selon l'une quelconque des revendications 1 à 7, caractérisé en ce qu'il y a un silo de stockage et de chargement [30] disposé au-dessus du point de chargement de ladite bande transporteuse [12] qui est au moins au nombre d'un.

9. Dispositif selon l'une quelconque des revendications 1 à 8, caractérisé en ce qu'un dispositif séparateur [32] est disposé au-dessous du silo de stockage et de chargement [30].

10. Dispositif selon l'une quelconque des revendications 1 à 9, caractérisé en ce qu'en aval des robots grappins [20, 20', 20''] un système d'aspiration est disposé au-dessus de la bande transporteuse [12].
